# EUROPÄISCHE PATENTSCHRIFT

(11) **EP 0 722 033 B1**
(45) Veröffentlichungstag und Bekanntmachung des Hinweises auf die Patenterteilung: **06.09.2000**
(21) Anmeldenummer: 95119628.6
(22) Anmeldetag: 13.12.1995
(51) Int. Cl.: E06B 1/38, E04B 2/96

(54) **Eckpfosten für eine Wandverkleidung aus mit einem Kunststoffrahmen versehenen Verkleidungselementen**
Corner post for facade composed of plastic framed elements
Montant d'angle pour façade composée d'éléments avec un encadrement en matière plastique

(30) Priorität: 16.01.1995 DE 19501088
(43) Veröffentlichungstag der Anmeldung: 17.07.1996
(73) Patentinhaber: SCHÜCO International KG, 33609 Bielefeld (DE)
(72) Erfinder: Olschewsky, Wolfgang, D-32139 Spenge (DE); Gebhardt, Axel, D-33605 Bielefeld (DE)
(74) Vertreter: Stracke, Alexander, Dipl.-Ing.

(56) Entgegenhaltungen:
- WO-A-91/14060
- FR-A- 2 597 134
- US-A- 1 754 760
- US-A- 2 620 525

## Beschreibung

Die Erfindung bezieht sich auf Eckpfosten zur Festlegung der vertikalen Ränder von Verkleidungselementen, mit einem an der Bodenseite und an der Deckenseite angeordneten Befestigungsschuh, der aus einer Grundplatte und einem von der Grundplatte sich erstreckenden Holm besteht, an dem ein Profilblech befestigt ist, das mit von einem U-förmigen Teil ausgehenden Anlageschenkeln den Außenrand des Verkleidungselementes übergreift und ein weiteres sich am Innenrand des Verkleidungselementes abstützendes Profilblech vorgesehen ist.

Es sind Eckpfosten dieser Art bekannt (US-A-2 620 525), die für die vertikale Halterung von Glasscheiben, die in verschiedenen Winkellagen zum Pfosten angeordnet werden können, verwendet werden. Der von der Grundplatte des Befestigungsschuhs sich erstreckende, an der Innenseite des Pfostens angeordnete Holm ist das die Statik des Pfostens bestimmende Profil und als offenes Profil ausgebildet. Unter einer Biegebelastung erfährt das offene Profil eine Formänderung, durch die das Widerstandsmoment gegen Biegebelastung herabgesetzt wird. Diese Eckpfosten sind nicht für großflächige Fassadenelemente geeignet, die von einem Kunststoffrahmen eingefaßt werden und relativ große Winddrucklasten und Sogkräfte aufnehmen müssen, die auf den Eckpfosten abgetragen werden.

Die Verkleidungselemente können Festverglasungen, Türen oder Fenster sein, die z.B. Teile einer Treppenhausverkleidung sind. Zusätzlich zu den Treppenhausverkleidungen, die einen fassadenähnlichen Aufbau aufweisen, ergeben sich in Wohn- oder Fabrikgebäuden auch vorspringende Erker oder großflächige Verglasungen, die in den genannten Verkleidungselementen ausgeführt werden sollen.

Der Erfindung liegt die Aufgabe zugrunde, Eckpfosten für mit einem Kunststoffrahmen versehene Verkleidungselemente auszubilden, die auch für großflächige Verkleidungselemente geeignet, wärmegedämmt sind und bei denen bei einer Änderung des Winkelmaßes zwischen den in den Eckpfosten eingreifenden Verkleidungselementen im wesentlichen nur die mit Anlageschenkeln für die Verkleidungselemente ausgerüsteten Funktionsteile ausgewechselt zu werden brauchen.

Diese Aufgabe wird erfindungsgemäß dadurch gelöst, daß die Verkleidungselemente einen Kunststoffrahmen aufweisen und eine Wandverkleidung bilden, jeder Befestigungsschuh zwei Holme aufweist, die zu beiden Seiten des U-förmigen Teils des Profilblechs angeordnet sind, an den Holm ein über die Pfostenlänge verlaufender, teilweise von dem U-förmigen Teil aufgenommener, als Rechteckrohr ausgebildeter Stab befestigt ist, wobei die Rohrbreite der lichten Weite des U-förmigen Teils entspricht und die Holme eine seitliche auskragende Anlagekontur für jeweils einen Anlageschenkel des Profilbleches aufweisen und zwischen dem U-förmigen Teil des dem Rechteckrohr zugeordneten Profilbleches und dem innenseitigen Profilblech ein Isolatorprofil oder in Abstand oder in Abstand voneinander angeordnete Isolatorprofilstücke vorgesehen sind.

Die hohe Belastbarkeit des Eckpfostens wird durch den als Rechteckrohr ausgebildeten Stab erreicht.

Hinzu kommt eine Wärmedämmung, die durch zwischen den Profilblechen angeordnete Isolatoren verwirklicht ist. Diese Wärmedämmung kann in einfacher Weise montiert und festgelegt werden.

Bei einer Einstellung des Eckpfostens auf ein anderes Winkelmaß zwischen den in den Pfosten eingreifenden und dort verspannten Verkleidungselementen sind im wesentlichen nur die beiden mit den Anlageschenkeln versehenen Profilbleche auszuwechseln und Profilbleche zu wählen, deren Anlageschenkel so verlaufen, daß auch bei dem gewählten Winkelabstand zwischen den Verkleidungselementen eine sichere Einspannung der Rahmen der Verkleidungselemente im Bereich der Eckpfosten gewährleistet ist.

Der U-förmige Teil kann im Bereich seines Bodensteges in eine Ausnehmung eines Isolatorprofils eingesetzt werden, die der Kontur des U-förmigen Teils entspricht. Auch hier findet eine selbstlehrende Ausrichtung zwischen dem Isolatorprofil und dem U-förmigen Teil des Profilbleches statt, so daß sich eine einfache Montage der beschriebenen Funktionsteile ergibt. Das Isolatorprofil bildet ein Zwischenstück zwischen dem U-förmigen Teil des dem Stab zugeordneten Profilbleches und dem zweiten mit Anlageschenkeln versehenen Profilblech. Diese Teile werden mit Schrauben untereinander verbunden.

Bei sämtlichen Winkelabständen, die zwischen zwei im Eckpfosten festgelegten Verkleidungselementen gewählt werden, schneiden sich die Ebenen, in denen die Rahmenflächen der Verkleidungselemente an der Rauminnenseite liegen, in einer Linie, die somit allen winkligen Ausrichtungen der Verkleidungselemente gemeinsam ist. Diese Linie liegt im Eckpfosten und zwar in der vertikalen Mittellängsebene und durchtritt einen Punkt der Grundplatte des Befestigungsschuhs. Hierdurch wird ein exakter Anhaltepunkt für die Montage gewonnen.

Weitere Ausgestaltungen der Erfindung ergeben sich aus den Unteransprüchen.

Ausführungsbeispiele des erfindungsgemäßen Eckpfostens sind in den Zeichnungen dargestellt und werden im folgenden beschrieben. Es zeigt:
- Figur 1: einen mit Verkleidungselementen versehenen Teil eines Wohngebäudes im Aufriß,
- Figur 2: den der Fig. 1 entsprechenden Horizontalschnitt,
- Figuren 3 bis 5: verschiedene Ausführungsformen des Eckpfostens im Horizontalschnitt, bei denen der Winkelabstand zwischen den im Eckpfosten festgelegten Verkleidungselementen unterschiedlich ist,
- Figur 6: einzelne Teile des Eckpfostens im Horizontalschnitt,
- Figur 7: die Befestigungschuhe für die Festlegung des Eckpfostens an der Bodenseite und an der Deckenseite im Aufriß und
- Figur 8: eine weitere Ausführungsform des Eckpfostens im Horizontalschnitt.

Das in der Figur 1 aufgezeigte, nach außen vorspringende Gebäudeteil 1 weist Verkleidungselemente 2, 3, 4, 5, 6 auf, zwischen denen Eckpfosten 7, 8, 9, 10 vorgesehen sind.

Die konstruktive Durchbildung dieser Eckpfosten ist in den weiteren Figuren aufgezeigt.

Der Eckpfosten nach der Figur 3 weist als tragenden Kern einen Stab auf, der als Rechteckrohr 11 ausgebildet ist und sich über die gesamte Länge des Eckpfostens erstreckt. Das Rechteckrohr 11 wird bodenseitig und deckkenseitig an einem Befestigungsschuh 12 festgelegt. Die Längsachse 13 des Rechteckrohres 11 liegt in der Winkelhalbierenden 14 des Winkels zwischen den Verkleidungselementen 15, die mit ihrem Rahmenprofil 16 aus Kunststoff in dem Eckpfosten festgelegt sind. Das Rechteckrohr 11 kann somit optimal die senkrecht zur jeweiligen Rahmenebene auftretenden Belastungen aufnehmen und an die Boden- bzw. Deckenverankerung weiterleiten.

Auf das Rechteckrohr 11 wird ein U-förmiger Teil 17 eines Profilblechs geschoben, von dessen Seitenstegen Anlageschenkel 18 abgewinkelt sind. Der U-förmige Teil 17 umgreift das Rechteckrohr schließend.

Der U-förmige Teil 17 und das Rechteckrohr 11 werden an den Befestigungsschuhen 12 durch Schrauben 19 befestigt, die durch Langlöcher von Holmen 21 geführt werden. In dem Ausführungsbeispiel nach der Fig. 7 sind die Holme 21 einstückig mit einer Grundplatte 22 und weisen an einem freien Längsrand eine seitlich auskragende Anlagekontur 23 auf. An dieser Anlagekontur, die auch als Wulstrand gestaltet sein kann, liegt in einem Punkt oder in einer Fläche der Anlageschenkel 18 des Profilbleches an.

Aus der Fig. 3 kann man entnehmen, daß die kurzen Holme 21 der Befestigungsschuhe 12 eine Aufnahme für den U-förmigen Teil 17 und für den Teil des Rechteckrohres 11 bilden, der in den U-förmigen Teil 17 gesteckt wurde. Durch die schubfeste Verschraubung des U-förmigen Teils 17 und des Rechteckrohres 11 im Bereich der Befestigungsschuhe wird die statische Belastbarkeit des Eckholms wesentlich verbessert.

Die Rahmen 16 legen sich mit einer Dichtungsleiste 24 an die Anlageschenkel 18, wobei die Dichtungsleiste 24 Teil eines Dichtungsprofils ist, das in der Rahmennut 25 verankert wird. Zur Festlegung des Rahmenprofils 16 ist ein weiteres Profilblech 26 vorgesehen, das Anlageschenkel 27 aufweist. Zwischen diesen Anlageschenkeln und dem Rahmenprofil 16 ist ebenfalls eine Dichtungsleiste 24 angeordnet. Zwischen dem Profilblech 26 und dem U-förmigen Teil 17 ist ein Isolatorprofil 28 vorgesehen, das durchlaufend ausgebildet sein oder auch in Abstand voneinander angeordneten Isolatorprofilstücken bestehen kann. Die Einspannung der Rahmen profile 16 erfolgt mittels Schrauben 29, die durch das Isolatorprofil 28 und durch den Bodensteg des U-förmigen Teils 17 in das Rechteckrohr 11 eingedreht werden. In dem dargestellten Ausführungsbeispiel ist zwischen dem Rechteckrohr 11 und dem Bodensteg 30 des U-förmigen Teils ein Distanzstück 31 angeordnet.

Die Fig. 3 zeigt einen Eckpfosten, bei dem die äußeren Begrenzungsflächen des Rahmenprofils 16 in bezug auf die vertikale Ebene um einen Winkel von 22,5° versetzt sind, so daß sich zwischen den Verkleidungselementen 15 ein stumpfer Winkel von 135° ergibt. Bei dieser Winkelausführung ist zwischen dem Rechteckrohr 11 und dem Bodensteg 30 des U-förmigen Teils 17 ein Distanzstück 31 von 3 mmm vorgesehen. dieses Distanzstück 31 ist ein sog. Verglasungsklotz, der mittels eines Klebers (Silikon) rutschfest vormontiert wird.

Die Außenseite des Eckpfostens wird mittels einer Abdeckschale 32 verkleidet, die sich einerseits am Rechteckrohr über Innenrippen 33 abstützt und mit hakenförmigen Stegen 34 die freien Längsränder der Anlageschenkel 18 federnd hintergreift. Dieser Formschluß zwischen den hakenförmigen Stegen 34 und den Anlageschenkeln 18 wird durch den Spalt dem Anlageschenkel 18 und dem zugeordneten Rahmenprofil 16 möglich, der durch den Dichtungsstreifen 24 gebildet wird.

An der Innenseite ist eine Abdeckschale 35 vorgesehen, die mit hakenförmigen Stegen 36 die freien Ränder der Anlageschenkel 27 federnd hintergreift.

Da die Anlageschenkel 18 an der Anlagekontur 23 der Holme 21 der Befestigungsschuhe 12 anliegen, ergibt sich auch zwischen diesen Teilen des Eckpfostens eine Ausrichtung.

In dem dargestellten Ausführungsbeispiel ist die Grundplatte 22 des Befestigungsschuhs 12 winklig ausgebildet. Die Grundplatte ist so gestaltet, daß die Schnittlinie der Ebenen, in denen die Rahmenflächen der Verkleidungselemente an der Rauminnenseite liegen, sich in einer Linie schneiden, die durch den innenseitigen Eckpunkt 37 der Grundplatte geht.

Der Unterschied zwischen dem Eckpfosten nach der Fig. 3 und dem nach der Fig. 4 liegt darin, daß der Anlageschenkel 18' bei der Ausführung nach der Fig. 4 unter einem Winkel von 15° in bezug auf die Vertikalebene verläuft. Es ergibt sich somit ein stumpfer Winkel zwischen den Außenflächen der Profilrahmen 16 der beiden Verkleidungselemente von 120°.

Zwischen dem Bodensteg 30' des U-förmigen Teils 17' sind zwei Distanzstücke 31 vorgesehen.

Auch das innenliegende Profilblech 26' ist mit seinen Anlageschenkeln 27' auf die entsprechende Winkellage eingestellt und maßlich so gestaltet, daß die Abdeckschale 35 nach der Fig. 3 eingesetzt werden kann.

Auch die außenseitige Abeckschale 32 entsprechend der Fig. 3 kann bei diesem Ausführungsbeispiel verwendet werden.

Auch bei diesem Ausführungsbeispiel geht die Schnittlinie der innenseitigen Ebenen, in denen die innenseitigen Begrenzungsflächen der Rahmen profile 16 liegen, durch den Punkt 37 der auch in diesem Ausführungsbeispiel der innere Eckpunkt der Grundplatte des Befestigugnsschuhs 12 ist.

Die Fig. 5 zeigt einen Eckpfosten, bei dem die Verkleidungselemente 15 gegenüber der senkrechten Ebene unter einem Winkel von 30° verlaufen. Zwischen den Verkleidungselementen 15 ist somit ein stumpfer Winkel von 120° vorhanden. Die Anlageschenkel 18'' und 27'' der Profilbleche sind den genannten Winkelgegebenheiten angepaßt und maßlich so ausgeführt, daß die Abdeckschalen 32 und 35, die in den Fig. 3 und 4 aufgezeigt sind, wieder eingesetzt werden können. Bei diesem Ausführungsbeispiel ist zwischen dem Rechteckrohr 11 und dem Bodensteg 30'' des U-förmigen Teils des dem Rechteckrohr 11 zugeordneten Profilblechs kein Distanzstück vorhanden.

Auch bei diesem Ausführungsbeispiel liegt der Punkt 37 der Schnittlinie der Ebenen, in denen die Rahmen flächen der Verkleidungselemente an der Rauminnenseite liegen, in der Innenecke der Grundplatte des Befestigungsschuhs.

Aus den Fig. 3,4 und 5 ist zu entnehmen, daß lediglich die im Eckpfosten verdeckt angeordneten Profilbleche, die die Anlageschenkel aufweisen, den Winkel vorgaben der Verkleidungselemente 15 angepaßt sind, während die übrigen Bauteile des Eckpfostens bei allen Ausführungen gleich sind. Hierdurch ergibt sich ein einheitliches Design für die Eckpfosten eines Bauwerks.

Es kommt hinzu, daß die Lagerhaltung auf nur wenige Bauteile des Eckpfostens beschränkt ist.

Die Fig. 6 zeigt einige Bauteile des Eckpfostens und den Befestigungsschuh 12, der zur Festlegung des Eckpfostens an einer Bodenflächen und an einer Deckenfläche verwendet werden kann. Die Grundplatte 22 ist winklig ausgeführt und mit Durchsteckbohrungen 38 für Befestigungsschrauben versehen. Die Grundplatte und die mit ihr einstückigen kurzen Holme 21 können als Gußteil ausgeführt werden. Die Langlöcher 20 in den Holmen 21, die zur Anpassung der Befestigungsschuhe 12 an die baulichen Gegebenheiten dienen, fluchten miteinander.

Die Fig. 8 zeigt einen Eckpfosten im Horizontalschnitt, bei dem zwischen dem Rechteckrohr 11 und der Abdeckschale 32 ein elastisches Distanzprofil 39 vorgesehen ist. Hierdurch ergibt sich der Vorteil, daß Toleranzen zwischen den Bauteilen besser ausgeglichen werden.

Die Abdeckschalen 32,35 können aus Metall - z.B. aus Aluminium oder Edelstahl - oder aus Kunststoff gefertigt werden.

### Bezugszeichen

- 1: Gehäuseteil
- 2: Verkleidungselement
- 3: Verkleidungselement
- 4: Verkleidungselement
- 5: Verkleidungselement
- 6: Verkleidungselement
- 7: Eckpfosten
- 8: Eckpfosten
- 9: Eckpfosten
- 10: Eckpfosten
- 11: Rechteckrohr
- 12: Befestigungsschuh
- 13: Längsachse
- 14: Winkelhalbierende
- 15: Verkleidungselement
- 16: Rahmenprofil
- 17: Teil
- 18: Anlageschenkel
- 19: Schraube
- 20: Langloch
- 21: Holm
- 22: Grundplatte
- 23: Anlagekontur
- 24: Dichtungsleiste
- 25: Rahmennut
- 26: Profilblech
- 27: Anlageschenkel
- 28: Isolatorprofil
- 29: Schraube
- 30: Bodensteg
- 31: Distanzstück
- 32: Abdeckschale
- 33: Innenrippe
- 34: Steg
- 35: Abdeckschale
- 36: Steg
- 37: Eckpunkt
- 38: Durchsteckbohrung
- 39: Distanzprofil

## Patentansprüche

1. Eckpfosten zur Festlegung der vertikalen Ränder von Verkleidungselementen (15), mit einem an der Bodenseite und an der Deckenseite angeordneten Befestigungsschuh (12), der aus einer Grundplatte (22) und einem von der Grundplatte sich erstreckenden Holm (21) besteht, an dem ein Profilblech befestigt ist, das mit von einem U-förmigen Teil (17) ausgehenden Anlageschenkeln (18) den Außenrand des Verkleidungselementes (15) übergreift und ein weiteres sich am Innenrand des Verkleidungselementes abstützendes Profilblech (26) vorgesehen ist, **dadurch gekennzeichnet**, daß die Verkleidungselemente einen Kunststoffrahmen aufweisen und eine Wandverkleidung bilden, jeder Befestigungsschuh (12) zwei Holme (21) aufweist, die zu beiden Seiten des U-förmigen Teils (17) des Profilblechs angeordnet sind, an den Holm ein über die Pfostenlänge verlaufender, teilweise von dem U-förmigen Teil (17) aufgenommener, als Rechteckrohr ausgebildeter Stab (11) befestigt ist, wobei die Rohrbreite der lichten Weite des U-förmigen Teils (17) entspricht und die Holme (21) eine seitliche auskragende Anlagekontur (23) für jeweils einen Anlageschenkel (18,18',18") des Profilbleches aufweisen und zwischen dem U-förmigen Teil (17) des dem Rechteckrohr zugeordneten Profilbleches und dem innenseitigen Profilblech (26) ein Isolatorprofil (28) oder in Abstand voneinander angeordnete Isolatorprofilstücke vorgesehen sind.

2. Eckpfosten nach Anspruch 1, dadurch gekennzeichnet, daß die Holme (21) miteinander fluchtende Langlöcher (20) aufweisen, durch die eine Befestigungsschraube (19) zur Festlegung des Stabes (11) und des U-förmigen Teils (17) des zugeordneten Profilblechs geführt ist.

3. Eckpfosten nach Anspruch 1, dadurch gekennzeichnet, daß die Anlagekontur (23) als Wulstrand ausgebildet ist.

4. Eckpfosten nach Anspruch 1, dadurch gekennzeichnet, daß von den Seitenstegen des U-förmigen Teils (17) die Anlageschenkel (18) abgewinkelt sind, und daß in den U-förmigen Teil das Rechteckrohr (11) eingreift, wobei die Rohrbreite der lichten Weite des U-förmigen Teils entspricht.

5. Eckpfosten nach Anspruch 1, dadurch gekennzeichnet, daß das Isolatorprofil (28) oder die Isolatorprofilstücke eine der Kontur des U-förmigen Teils (17) angepaßte Ausnehmung aufweisen, in die der U-förmige Teil (17) des Profilbleches eingreift.

6. Eckpfosten nach Anspruch 5, dadurch gekennzeichnet, daß zwischen dem Bodensteg (30) des U-förmigen Teils (17) und dem Rechteckrohr ein oder mehrere Distanzstücke (31) angeordnet sind.

7. Eckpfosten nach einem der vorhergehenden Ansprüche, dadurch gekennzeichnet, daß zwischen den Anlageschenkeln (18,18',18",27,27',27") der Profilbleche und dem in den Eckpfosten eingreifenden Rahmenprofilen (16) eine Dichtungsleiste (24) vorgesehen ist.

8. Eckpfosten nach Anspruch 7, dadurch gekennzeichnet, daß die Dichtungsleiste (24) Teil eines am Rahmenprofil (16) verankerten Dichtungsprofils ist.

9. Eckpfosten nach einem der vorhergehenden Ansprüche, dadurch gekennzeichnet, daß an der Außenseite und an der Innenseite Abdeckschalen (32,35) vorgesehen sind, die an den freien Längsrändern hakenförmige Stege (34,36) aufweisen, die federnd die freien Längsränder der Anlageschenkel (18,18',18",27,27',27") hintergreifen.

10. Eckpfosten nach Anspruch 9, dadurch gekennzeichnet, daß die an der Außenseite vorgesehene Abdeckschale (32) sich unmittelbar an dem Rechteckrohr (11) abstützt.

11. Eckpfosten nach Anspruch 10, dadurch gekennzeichnet, daß die Abdeckschale (32) sich über Innenrippen (33) an dem Rechteckrohr (11) abstützt.

12. Eckpfosten nach Anspruch 9, dadurch gekennzeichnet, daß zwischen der an der Außenseite vorgesehenen Abdeckschale (32) und dem Rechteckrohr (11) ein elastisches Distanzprofil (39) angeordnet ist.

13. Eckpfosten nach einem der vorhergehenden Ansprüche, dadurch gekennzeichnet, daß die Ebenen, in denen die Rahmenflächen der Verkleidungselemente (15) an der Rauminnenseite liegen, sich im Eckpfosten in einer Linie schneiden, die allen winkligen Ausrichtungen der Verkleidungselemente (15) gemeinsam ist.

14. Eckpfosten nach Anspruch 13, dadurch gekennzeichnet, daß die gemeinsame Schnittlinie der Ebenen, in denen die Rahmenflächen der Verkleidungselemente an der Rauminnenseite liegen, die Grundplatte (22) des Befestigungsschuhs (12) in einem markierbaren Punkt (37) durchtritt.

15. Eckpfosten nach Anspruch 14, dadurch gekennzeichnet, daß die Grundplatte winkelförmig ausgebildet ist und der Punkt (37) mit der Innenecke der Grundplatte zusammenfällt.

## Claims

1. A corner post for fixing the vertical edges of cladding elements (15) having a securing shoe (12) which is arranged at the ground end and at the ceiling end and which comprises a base plate (22) and a beam member (21) which extends from the base plate and to which there is secured a sheet profile member which engages with fitting limbs (18) extending from a U-shaped portion (17) over the outer edge of the cladding element (15), and there is provided a further sheet profile member (26) which is supported at the inner edge of the cladding element, characterised in that the cladding elements have a plastic frame and form a wall cladding, each securing shoe (12) has two beam members (21) which are arranged at both sides of the U-shaped portion (17) of the sheet profile member, secured to the beam member is a bar (11) which extends over the length of the post and which is in the form of a rectangular tube and which is partially received by the U-shaped portion (17), wherein the tube width corresponds to the internal width of the U-shaped portion (17) and the beam members (21) have a lateral protruding fitting contour (23) for a respective fitting limb (18, 18', 18") of the sheet profile member and provided between the U-shaped portion (17) of the profile sheet member associated with the rectangular tube and the inward sheet profile member (26) is an insulator profile member (28) or insulator profile portions arranged at a spacing from each other.

2. A corner post according to claim 1 characterised in that the beam members (21) have mutually aligned slots (20) through which a securing screw (19) is passed for fixing the bar (11) and the U-shaped portion (17) of the associated sheet profile member.

3. A corner post according to claim 1 characterised in that the fitting contour (23) is in the form of a bead edge.

4. A corner post according to claim 1 characterised in that the fitting limbs (18) are angled from the side legs of the U-shaped portion (17) and that the rectangular tube (11) engages into the U-shaped portion, wherein the tube width corresponds to the internal width of the U-shaped portion.

5. A corner post according to claim 1 characterised in that the insulator profile member (28) or the insulator profile portions have an opening which is matched to the contour of the U-shaped portion (17) and into which the U-shaped portion (17) of the sheet profile member engages.

6. A corner post according to claim 5 characterised in that one or more spacer portions (31) are arranged between the bottom leg (38) of the U-shaped portion (17) and the rectangular tube.

7. A corner post according to one of the preceding claims characterised in that a sealing strip (24) is provided between the fitting limbs (18, 18', 18", 27, 27', 27") of the sheet profile members and the frame profile members (16) engaging into the corner post.

8. A corner post according to claim 7 characterised in that the sealing strip (24) is part of a sealing profile member anchored to the frame profile member (16).

9. A corner post according to one of the preceding claims characterised in that provided at the outside and at the inside are cover casings (32, 35) which at the free longitudinal edges have hook-shaped legs (34, 36) which engage resiliently behind the free longitudinal edges of the fitting limbs (18, 18', 18", 27, 27', 27").

10. A corner post according to claim 9 characterised in that the cover casing (32) provided at the outside bears directly against the rectangular tube (11).

11. A corner post according to claim 10 characterised in that the cover casing (32) bears against the rectangular tube (11) by way of internal ribs (33).

12. A corner post according to claim 9 characterised in that an elastic spacer profile member (39) is arranged between the rectangular tube (11) and the cover casing (32) provided on the outside.

13. A corner post according to one of the preceding claims characterised in that the planes in which the frame surfaces of the cladding elements (15) at the inside of the room are disposed intersect in the corner post in a line which is common to all angular orientations of the cladding elements (15).

14. A corner post according to claim 13 characterised in that the common line of intersection of the planes in which the frame surfaces of the cladding elements at the inside of the room are disposed passes through the base plate (22) of the securing shoe (12) in a markable point (37).

15. A corner post according to claim 14 characterised in that the base plate is of an angular configuration and the point (37) coincides with the internal corner of the base plate.

## Revendications

1. Etançon d'angle destiné à la fixation des bords verticaux d'éléments d'habillage (15), comportant un patin de fixation (12) monté du côté du plancher et du côté du plafond, constitué d'une plaque de base (22) et d'un longeron (21) qui s'étend à partir de la plaque de base, sur lequel est fixée une tôle profilée qui, par des branches d'appui (18) partant d'une partie en forme de U (17), coiffe le bord extérieur de l'élément d'habillage (15), et une tôle profilée (26) supplémentaire, s'appuyant sur le bord intérieur de l'élément d'habillage étant prévue, **caractérisé en ce que** les éléments d'habillage présentent un cadre en matière synthétique et constituent un habillage de paroi, en ce que chaque patin de fixation (12) présente deux longerons (21) qui sont disposés de part et d'autre de la partie en forme de U (17) de la tôle profilée, en ce qu'est fixée, sur le longeron, une barre (11) conformée en tube rectangulaire, s'étendant sur la longueur de l'étançon, partiellement logée par la partie en forme de U (17), la largeur du tube correspondant à la largeur intérieure de la partie en forme de U (17) et les longerons (21) présentant un contour d'appui (23) en porte-à-faux latéral destiné à chaque branche d'appui (18, 18', 18") de la tôle profilée, et un profilé isolant (28) ou des profilés isolants, écartés les uns des autres, étant prévu(s) entre la partie en forme de U (17) de la tôle profilée qui est associée au tube rectangulaire et la tôle profilée (26) située du côté intérieur.

2. Etançon d'angle selon la revendication 1, caractérisé en ce que les longerons (21) présentent des perçages longitudinaux alignés les uns avec les autres, à travers lesquels est introduite une vis de fixation (19) servant à fixer la barre (11) et la partie en forme de U (17) de la tôle profilée associée.

3. Etançon d'angle selon la revendication 1, caractérisé en ce que le contour d'appui (23) est conformé en bourrelet périphérique.

4. Etançon d'angle selon la revendication 1, caractérisé en ce que les branches d'appui (18) sont coudées à partir des ailes latérales de la partie en forme de U (17) et en ce que le tube rectangulaire (11) s'engage dans la partie en forme de U, la largeur du tube correspondant à la largeur intérieure de la partie en forme de U.

5. Etançon d'angle selon la revendication 1, caractérisé en ce que le profilé isolant (28) ou les profilés isolants présente(nt) un évidement adapté au contour de la partie en forme de U (17), dans lequel s'engage la partie en forme de U (17) de la tôle profilée.

6. Etançon d'angle selon la revendication 5, caractérisé en ce qu'une ou plusieurs pièces d'écartement (31) sont montées entre l'aile formant fond (30) de la partie en forme de U (17) et le tube rectangulaire.

7. Etançon d'angle selon l'une des revendications précédentes, caractérisé en ce qu'une barrette d'étanchéité (24) est prévue entre les branches d'appui (18, 18', 18", 27, 27', 27") des tôles profilées et le cadre profilé (16) qui s'engage dans les étançons d'angle.

8. Etançon d'angle selon la revendication 7, caractérisé en ce que la barrette d'étanchéité (24) fait partie d'un profilé d'étanchéité ancré sur le cadre profilé (16).

9. Etançon d'angle selon l'une des revendications précédentes, caractérisé en ce que sont prévues, sur la face extérieure et sur la face intérieure, des coques de recouvrement (32, 35) qui présentent, sur les bords longitudinaux libres, des retours (34, 36) en forme de crochets, qui saisissent élastiquement les bords longitudinaux libres des branches d'appui (18, 18', 18", 27, 27', 27").

10. Etançon d'angle selon la revendication 9, caractérisé en ce que la coque de recouvrement (32) prévue sur la face extérieure s'appuie directement sur le tube rectangulaire (11).

11. Etançon d'angle selon la revendication 10, caractérisé en ce que la coque de recouvrement (32) s'appuie sur le tube rectangulaire (11) par des nervures intérieures (33).

12. Etançon d'angle selon la revendication 9, caractérisé en ce qu'un profilé d'écartement (39) élastique est monté entre la coque de recouvrement (32) prévue sur la face extérieure et le tube rectangulaire (11).

13. Etançon d'angle selon l'une des revendications précédentes, caractérisé en ce que les plans dans lesquels les surfaces formant cadre des éléments d'habillage (15) sont situées du côté intérieur, se croisent, dans l'étançon d'angle, selon une ligne qui est commune à tous les équipements angulaires des éléments d'habillage (15).

14. Etançon d'angle selon la revendication 13, caractérisé en ce que la ligne d'intersection commune des plans dans lesquels les surfaces formant cadre des éléments d'habillage sont situées du côté intérieur, traverse la plaque de base (22) du patin de fixation (12) en un point (37) susceptible d'être marqué.

15. Etançon d'angle selon la revendication 14, caractérisé en ce que la plaque de base présente une forme angulaire et le point (37) correspond au coin intérieur de la plaque de base.
